# EUROPÄISCHE PATENTSCHRIFT

(11) **EP 0 628 692 B1**
(45) Veröffentlichungstag und Bekanntmachung des Hinweises auf die Patenterteilung: **08.04.1998**
(21) Anmeldenummer: 94108784.3
(22) Anmeldetag: 08.06.1994
(51) Int. Cl.: E05D 15/52

(54) **Lagerelement eines oberen Drehlagers für einen wenigstens drehbar gelagerten Flügel eines Fensters, einer Tür oder dergleichen**
Bearing element of an upper pivoting support for an at least pivotal wing of a window, a door or similar
Elément de palier d'un palier pivotant supérieur pour une aile au moins pivotante d'une fenêtre, d'une porte ou similaire

(30) Priorität: 10.06.1993 DE 9308671 U
(43) Veröffentlichungstag der Anmeldung: 14.12.1994
(73) Patentinhaber: Gretsch-Unitas GmbH Baubeschläge, D-71254 Ditzingen (DE)
(72) Erfinder: Renz, Walter, Dipl.-Ing. (FH), D-71254 Ditzingen (DE); Sprenger, Otto, D-70825 Korntal-Münchingen (DE); Sprenger, Rolf, D-71229 Leonberg (DE)
(74) Vertreter: Dreiss, Fuhlendorf, Steimle & Becker, Patentanwälte

(56) Entgegenhaltungen:
- EP-A- 0 590 258
- DE-A- 3 004 270
- DE-A- 3 010 828
- DE-A- 3 024 746
- DE-A- 3 045 003
- DE-A- 4 040 223
- FR-A- 2 284 739

## Beschreibung

Die Erfindung bezieht sich auf ein Lagerelement eines oberen Drehlagers gemäß dem Oberbegriff des Anspruchs 1. Ein derartiges Lagerelement ist aus DE-A- 4040233 bekannt.

Ähnliche obere Drehlager sind in Verbindung mit Drehflügeln oder Dreh-Kippflügeln von Fenstern, Türen und dergleichen z.B. aus der FR-A-2 284 739 bekannt. Die Flügel sind dabei entweder links oder rechts angeschlagen. Für die beiden Anschlagarten soll aber ein und dasselbe Drehlager verwendbar sein. Infolgedessen muß dieses obere Drehlager umstellbar sein, damit man es je nach Anschlagart des Flügels einstellen kann, was durch Drehen des Falzbands gegenüber dem vertikalen Haltearm dieses oberen Drehlagers erfolgt. Nach Erreichen der Drehendlage muß letztere entsprechend gesichert werden. Dies erreicht man bei einem vorbekannten oberen Drehlager der eingangs beschriebenen Art dadurch, daß eine Sicherungsfeder eingeschoben wird, die das Falzband mit dem Haltearm verbindet. Die Verbindung von Haltearm und Falzband erfolgt über eine Schraubverbindung, die außerdem hohe Zugkräfte aufnehmen muß.

Aus der älteren Anmeldung EP-A-590 258 ist bekannt, am Haltearm Vertiefungen und am Falzband einstückig mt diesem vorspringende Nasen vorzusehen, die in die Vertiefungen eingreifen können. Bei ermüdungserscheinungen dieser Rastverbindung muß das gesamte Lagerelement ausgetauscht werden.

Aus der DE 30 24 746 A1 ist eine Ausstellvorrichtung für Kipp-Schwenk-Flügel bekanntgeworden. Dort erfolgt eine Verrastung des Falzbandes über eine Nocke, die in eine Ausnehmung eingreift. Als nachteilig wird hierbei angesehen, daß sich die Nocke relativ schnell abnutzt und die Federkraft hauptsächlich von der Riegelverbindung des Falzbandes am Haltearm abhängt. Sind die beiden Haltevorsprünge des Zapfens abgenutzt, dann verliert der Beschlag vollständig seine Vorspannung. Eine sichere Halterung ist dann nicht mehr gewährleistet.

Die DE 40 40 233 A1 zeigt ein Schwenklager an einer Ausstellvorrichtung von Dreh-Kipp-Flügeln von Fenstern, Türen oder dergleichen, welches drehbar ist. Das Schwenklager ist in zwei Endpositionen arretierbar, indem ein federbelasteter Bolzen in eine Arretieröffnung eingreift. Das Federelement ist am Ende des horizontalen Ausstellarms vorgesehen. Derartige Federelemente sind in der Regel labil und können keine hohen Kräfte aufnehmen.

Es liegt nun die Aufgabe vor, ein gattungsgemäßes oberes Drehlager so weiterzubilden, daß die Einstellung auf Linksanschlag oder Rechtsanschlag ohne Werkzeug vorgenommen werden kann und welches auch hohe Kräfte aufnehmen kann.

Zur Lösung dieser Aufgabe wird erfindungsgemäß vorgeschlagen, daß das obere Drehlager gemäß dem Oberbegriff des Anspruchs 1 entsprechend dem kennzeichnenden Teil dieses Anspruchs 1 ausgebildet ist.

Auch bei diesem oberen Drehlager befindet sich das Falzband beim Versand in einer neutralen Dreh-Zwischenlage. Der Fensterbauer muß lediglich noch überprüfen, ob der Flügel rechts oder links angeschlagen werden soll und dementsprechend das Falzband in eine der beiden möglichen Drehendlagen drehen. Ausgehend von der Versand-Neutralstellung reicht hierzu eine etwa 90°-Drehung aus. In der Drehendlage erfolgt ein automatisches Verrasten des Falzbands gegenüber dem vertikalen Haltearm, indem das Verrastglied aufgrund seiner Federbelastung in die dann zugeordnete Rastausnehmung oder dergleichen eintritt. Die Federkraft muß so gewählt werden, daß das Verrastglied bei normaler Betätigung des Flügels nicht wieder austreten kann. Andererseits kann man aber - sofern eine Möglichkeit hierfür vorgesehen wird - durch Einwirken auf das Verrastglied entgegen der Verrastrichtung die Verrastung lösen und insbesondere dann, wenn das Falzband vor der Montage versehentlich in falscher Richtung gedreht worden ist, diesen Irrtum wieder korrigieren. Hohe Kräfte können übernommen werden, da das Falzband vom Haltearm hintergriffen wird.

Das Verrastglied befindet sich an einem federelastisch biegbaren Arm. Dieser muß bezüglich des vertikalen Haltearms so gehalten sein, daß er lediglich die vorgesehene Biegebewegung ausführen kann. Insofern sieht eine Weiterbildung der Erfindung vor, daß das Verrastglied an das freie Ende des federelastisch biegbaren Arms angeformt ist, dessen vom Verrastglied entferntes Ende am vertikalen Haltearm gehalten ist. Das festgehaltene Ende des biegbaren Arms ist mittels der Drehachse des Falzbands gehalten. Hierdurch läßt sich dann die Drehachse in doppelter Weise ausnutzen, was der kompakten Bauweise und der preiswerten Fertigung zugute kommt.

Eine besonders bevorzugte Ausführungsform der Erfindung ergibt sich aus Anspruch 4. Ihr kommt besonders dann Bedeutung zu, wenn der biegbare Arm mit Hilfe der Drehachse des Falzbands gehalten ist und zur Drehsicherung weitere Maßnahmen notwendig sind.

Besonders niedere Fertigungskosten ergeben sich in sehr zweckmäßiger Weise dadurch, daß das Verrastglied durch das freie Ende des Ansatzes des biegbaren Arms gebildet ist. Das Verrastglied, der Ansatz und der biegbare Arm sind demnach einstückig, insbesondere aus Federstahl hergestellt.

Eine weitere Ausgestaltung der Erfindung beschreibt Anspruch 6. Bei einem Dreh-Kipp-Flügel greift in bekannter Weise ein am freien Scherenarmende angebrachter Zapfen in ein entsprechendes schlüssellochartiges Langloch eines Stulps am oberen Flügelende ein. In der gekippten Stellung wird die Kipplage mit Hilfe dieser Schere gesichert und auch vorgegeben.

Hierbei ist eine vorteilhafte Weiterbildung gemäß Anspruch 7 zweckmäßig, welche ein entsprechendes Ausrichten des Scherenarms gegenüber dem starr mit dem vertikalen Haltearm verbundenen Führungsarm innerhalb bestimmter Grenzen gestattet.

Die Flügel von Fenstern und Türen haben in aller Regel eine rechteckige Form. Es gibt auch Abweichungen hiervon, insbesondere wenn ein Fenster nahe eines Dachs montiert wird. Dabei muß dann unter Umständen auch die Dachschräge berücksichtigt werden, d.h. der obere Flügelquerholm verläuft dabei parallel zur Neigung des Daches und nicht mehr parallel zum unteren Flügelquerholm. Mit Hilfe der besonderen Ausbildung gemäß Anspruch 8 sind auch solche Fenster mit einem oberen Drehlager der erfindungsgemäßen Art auszustatten.

Die Erfindung wird nachstehend anhand der Zeichnung näher erläutert. Die Zeichnung zeigt zwei Ausführungsbeispiele der Erfindung. Hierbei stellen dar:
- Figur 1: ein oberes Drehlager im Anlieferungszustand beim Fensterbauer;
- Figur 2: dasselbe obere Drehlager in Gebrauchslage für einen rechts angeschlagenen Flügel;
- Figur 3: einen Schnitt gemäß der Linie III-III der Figur 1;
- Figur 4: eine Ansicht in Pfeilrichtung A der Figur 2 gesehen;
- Figur 5: eine Darstellung gemäß Figur 2 einer zweiten Ausführungsform der Erfindung.

Das Lagerelement der Figuren 1 und 5 ist gewissermaßen die eine Hälfte eines oberen Drehlagers eines drehbaren oder eines dreh- und kippbaren Flügels eines Fensters, einer Tür oder dergleichen, wobei dieser Flügel zusätzlich noch an einem unteren öffnungsseitigen Lager gelagert ist. Im Falle eines lediglich drehbaren Flügels kann das untere Flügellager ein einfaches Drehlager sein. Bei einem Dreh-Kipp-Flügel muß es sich auf jeden Fall um ein diese Bewegungen ermöglichendes Ecklager handeln. Am festen Rahmen, gegenüber welchem der Flügel zumindest drehbar gelagert ist, befindet sich ein Lagerbock, der dort fest montiert ist. Er besitzt zumindest eine Lagerhülse, welche in den Zwischenraum zwischen den beiden Lagerhülsen 1 und 2 des erfindungsgemäßen Lagerelements eingreift. Zusätzlich können noch zwei weitere Lagerhülsen an diesem Lagerbock vorgesehen werden, wobei sich dann die eine oberhalb der Lagerhülse 1 und die andere unterhalb der Lagerhülse 2 befindet. Sämtliche Lagerhülsen werden von einem Lagerbolzen durchsetzt, dessen Längsachse zugleich die geometrische Drehachse des Flügels definiert.

Die beiden Lagerhülsen 1 und 2 befinden sich an einem in Montagelage vertikalen, beim Ausführungsbeispiel nach entgegengesetzten Richtungen abgewinkelten Falzband 3, mit welchem sie vorzugsweise einstückig hergestellt sind.

Das Falzband 3 ist um die geometrische Achse 4 an einem vertikalen Haltearm 5 des Lagerelements drehbar gelagert. Beim Versand nimmt es die aus Figur 1 ersichtliche mittlere Drehlage ein. Von dieser aus kann es im Sinne des Pfeils 6 oder in Gegenrichtung gedreht werden, um eine seiner beiden Drehendlagen einzunehmen, die dann gleichzeitig auch die Gebrauchslage für dieses Lagerelement ist. Die Drehachse kann durch einen Niet 7 gebildet sein. Der vertikale Haltearm 5 ist bei beiden Ausführungsbeispielen mit einem hülsenartigen Führungsarm 8 verbunden, so daß insgesamt ein winkelartiges Element entsteht. Beim Ausführungsbeispiel nach Figur 1 sind der Haltearm 5 und der Führungsarm 8 einstückig gefertigt. Demgegenüber sind diese beiden Elemente bei der zweiten Variante (Figur 5) über ein Drehgelenk 9 miteinander verbunden, so daß der Führungsarm 8 im Sinne des Doppelpfeils 10 gegenüber dem vertikalen Haltearm 5 verschwenkt, d.h. auf den Verlauf des zugeordneten Rahmenholms eingestellt werden kann. In Figur 4 ist die vertikale Drehachse des oberen Drehlagers des nicht dargestellten Flügels gegenüber seinem festen Rahmen oder dergleichen mit der Bezugszahl 11 bezeichnet.

Der Führungsarm 8 bildet mit einem in Figur 4 lediglich schematisch angedeuteten Element 13 zusammen einen einem oberen Querholm eines Flügels und damit auch des festen Rahmens zuordnenbaren Arm 12. Im Falle eines reinen Drehflügels ist dieser Arm 12 fest mit dem oberen Flügelquerholm verbunden. Wenn es sich jedoch um einen Dreh-Kipp-Flügel handelt, so ist der Arm 12 ein sogenannter Scherenarm. Dabei bildet dann das Element 13 den längeren Teil des Scherenarms und dieser ist vorzugsweise um die geometrische Achse 14 im Sinne des Doppelpfeils 15 drehbar am Führungsarm 8 gelagert. Aus diesem Grunde ist der Führungsarm bei allen Varianten rohrartig. Dadurch kann man dann das Lagerelement sehr universell verwenden.

Gemäß der erfindungsgemäßen Ausbildung dieses Lagerelements befinden sich am Falzband 3, jeweils in gleichem Abstand von dessen Drehachse 4 bzw. dem Niet 7, zwei Rastausnehmungen oder bevorzugterweise zwei Durchbrüche 16 und 17. In jeder der beiden Drehendlagen des Falzbands 3 greift ein Verrastglied 18 in den zugeordneten Durchbruch 16 oder 17 ein. In der Darstellung gemäß Figur 4 ist das Verrastglied 18 in den bei dieser Drehlage des Falzbandes 3 zugeordneten Durchbruch 17 federelastisch eingesprungen. Weil das Verrastglied 18 gemäß Figur 3 über die Ebene 19 des vertikalen Haltearms 5 vorsteht, erreicht man das Einrasten bzw. das vorher notwendige Zurückdrücken des Verrastglieds 18 mit Hilfe je einer jedem Durchbruch 16 bzw. 17 zugeordneten Einlaufschräge 20 (Figur 1).

Das Verrastglied 18 befindet sich gemäß Figur 3 an einem federelastisch biegbaren Arm 21 mit welchen es vorzugsweise einstückig hergestellt ist. Dessen vom Verrastglied entferntes Ende ist am vertikalen Haltearm 5 gehalten. Beim Ausführungsbeispiel ist insbesondere vorgesehen, daß der Niet 7 zugleich auch eine Bohrung am zugeordneten Ende des biegbaren Arms 21 durchsetzt. Entgegen dem Verrastglied 18 steht ein bogenförmiger Ansatz 22 über die Ebene des biegbaren Arms 21 vor. Er greift gemäß Figur 3 in eine Aufnahme 23 des vertikalen Haltearms 5 ein, wobei es sich bevorzugterweise um einen Durchbruch handelt. Demnach bilden also der Ansatz 22 und die Aufnahme 23 eine Verdrehsicherung für den biegbaren Arm 21 um die Drehachse bzw. den Niet 7. Zugleich wird auch eine Verschwenkführung gebildet. Aus Figur 3 ersieht man, daß sich das Verrastglied 21 unmittelbar an den Ansatz 22 anschließt und beide zusammen einstückig mit dem biegbaren Arm 21 gefertigt sind, wobei als Material vorzugsweise Federstahl in Frage kommt, wie man ihn bei Blattfedern verwendet. Wenn man die drehfeste Verbindung zwischen dem Falzband 3 und dem vertikalen Haltearm 5 lösen möchte, so kann man mit Hilfe eines Werkzeugs, beispielsweise eines Schraubendrehers, im Sinne des Pfeils 24 durch den Durchbruch 16 bzw. 17 hindurch auf das Verrastglied 18 einwirken und dieses so weit zurückschwenken, daß die Verrastung zwischen dem Verrastglied 18 und dem Durchbruch 16 bzw. 17 gelöst ist. Anschließend läßt sich dann das Falzband 3 beispielsweise von der aus Figur 2 ersichtlichen Gebrauchslage in eine unwirksame Lage gemäß Figur 1 zurückdrehen oder in die zweite wirksame Drehlage überführen.

Beim Ausführungsbeispiel der Figur 5 ist anstelle der beiden im Längsabstand angeordneten Lagerhülsen 1 und 2 eine durchgehende lange Lagerhülse 1 vorgesehen, jedoch können es durchaus auch zwei Lagerhülsen gemäß Figur 2 sein. Auf jeden Fall greift bei lediglich einer Lagerhülse 1 diese zwischen zwei Lagerhülsen des erwähnten Lagerbocks am festen Rahmen. Im übrigen ist die Drehachse des Drehgelenks mit 25 bezeichnet. Ansonsten können die beiden Varianten gleich ausgebildet sein.

Die Verrastung des Falzbands 3 mit dem vertikalen Haltearm 5 erfolgt in der vorstehend geschilderten Weise mittels des Verrastglieds 18 und einer der beiden Durchbrüche 16 oder 17, wobei das Verrastglied federelastisch in den jeweils zugeordneten Durchbruch eintritt.

## Patentansprüche

1. Lagerelement eines oberen Drehlagers mit einem sich quer zur geometrischen Lagerachse (11) erstreckenden, einem oberen Querholm eines wenigstens drehbar an einem festen Rahmen gelagerten Flügels eines Fenster, einer Tür oder dergleichen zuordenbaren Arm (12) und mindestens einer Lagerhülse (1, 2) für die Flügeldrehlagerung, wobei sich die wenigstens eine Lagerhülse (1, 2) an einem Falzband (3) befindet, das an einem in Montagelage vertikalen Haltearm (5), welcher mit dem Arm (12) verbunden ist, um eine horizontale Achse (4) drehbar gelagert sowie wahlweise in einer von zwei um 180° versetzten Drehlagen arretierbar ist, wobei am Falzband (3) in jeweils gleichem Abstand von dessen Drehachse (4) zwei Rastausnehmungen, Durchbrüche (16, 17) oder dergleichen Aufnahmen für ein am Haltearm (5) angeordnetes Verrastglied (18) angeordnet sind und das Verrastglied (18) in der ausgewählten Drehendlage des Falzbands (3) federelastisch in den zugeordneten Durchbruch (16, 17) oder dergleichen eingreift, wobei das Verrastglied (18) an ein freies Ende eines federelastisch biegbaren am Haltearm (5) gesondert angeordneten Arms (21) angeformt ist, **dadurch gekennzeichnet**, daß ein vom Verrastglied entferntes Ende des biegbaren Arms (21) mittels der Drehachse (7) des Falzbands (3) gehalten ist.

2. Lagerelement nach Anspruch 1, dadurch gekennzeichnet, daß das vom Verrastglied (18) entfernte Ende des federelastisch biegbaren Arms (21) am vertikalen Haltearm (5) gehalten ist.

3. Lagerelement nach einem der vorhergehenden Ansprüche, dadurch gekennzeichnet, daß der federelastisch biegbare Arm (21) im wesentlichen zwischen dem Falzband (3) und dem Haltearm (5) angeordnet ist.

4. Lagerelement nach einem der vorhergehenden Ansprüche, dadurch gekennzeichnet, daß ein entgegen dem Verrastglied (18) vorstehender Ansatz (22) des biegbaren Arms (21) in eine Aufnahme (23), insbesondere einen Durchbruch des vertikalen Haltearms (5) eingreift und damit zusammen eine Verdrehsicherung für den biegbaren Arm (21) bildet.

5. Lagerelement nach Anspruch 4, dadurch gekennzeichnet, daß das Verrastglied (18) durch das freie Ende des Ansatzes (22) des biegbaren Arms (21) gebildet ist.

6. Lagerelement nach einem der vorhergehenden Ansprüche, dadurch gekennzeichnet, daß der dem oberen Querholm des Flügels zuordnenbare Arm (12) ein Scherenarm einer Ausstellschere eines dreh- und kippbar gelagerten Flügels ist.

7. Lagerelement nach Anspruch 6, dadurch gekennzeichnet, daß der Scherenarm in Längsrichtung gesehen zweiteilig ist, wobei das längere Scherenteil (13) um eine zum oberen Rahmen-Querholm parallele Achse (14) drehbar am kürzeren, den Führungsarm (8) bildenden Scherenarmteil gelagert ist, der sich am oberen Ende des montierten, vertikalen Haltearms (5) befindet.

8. Lagerelement nach Anspruch 7, dadurch gekennzeichnet, daß der Führungsarm (8) gelenkig mit dem vertikalen Haltearm (5) verbunden ist, wobei die geometrische Gelenkachse (25) senkrecht zur Rahmenebene verläuft.

9. Lagerelement nach einem der vorhergehenden Ansprüche, dadurch gekennzeichnet, daß der federelastisch biegbare Arm (21) in eine Ausnehmung eingesetzt ist, die in der von der Lagerhülse (1, 2) abgewandten Fläche des Haltearms (5) vorgesehen ist.

## Claims

1. A mounting element of an upper rotary mounting comprising an arm (12) which extends transversely with respect to the geometrical mounting axis (11) and which can be associated with an upper transverse frame member of a movable leaf of a window, a door or the like, which movable leaf is mounted at least rotatably on a fixed frame, and at least one mounting sleeve (1, 2) for rotatably mounting the movable leaf of the window, door or the like, wherein the at least one mounting sleeve (1, 2) is disposed on a rabbet strip (3) which is mounted rotatably about a horizontal axis (4) on a holding arm (5) which is vertical in the assembled position and which is connected to the arm (12), which rabbet strip (3) can be selectively arrested in one of two rotational positions which are displaced through 180°, wherein arranged on the rabbet strip (3) at respectively equal spacings from the axis of rotation (4) thereof are two retaining recesses, openings (16, 17) or the like receiving means for a latching member (18) arranged on the holding arm (5) and the latching member (18), in the selected rotational limit position of the rabbet strip (3), engages resiliently into the associated opening (16, 17) or the like, wherein the latching member (18) is formed on a free end of a resiliently bendable arm (21) arranged separately on the holding arm (5), characterised in that an end of the bendable arm (21), which end is remote from the latching member, is held by means of the rotary axis (7) of the rabbet strip (3).

2. A mounting element according to claim 1 characterised in that the end of the resiliently bendable arm (21), which is remote from the latching member (18), is held to the vertical holding arm (5).

3. A mounting element according to one of the preceding claims characterised in that the resiliently bendable arm (21) is arranged substantially between the rabbet strip (3) and the holding arm (5).

4. A mounting element according to one of the preceding claims characterised in that a projection portion (22) of the bendable arm (21), which projects in opposite relationship to the latching member (18), engages into a receiving means (23), in particular an opening, of the vertical holding arm (5) and together therewith forms a rotation-preventing means for the bendable arm (21).

5. A mounting element according to claim 4 characterised in that the latching member (18) is formed by the free end of the projection portion (22) of the bendable arm (21).

6. A mounting element according to one of the preceding claims characterised in that the arm (12) which can be associated with the upper transverse frame member of the movable leaf of the window, door or the like is a scissor arm of an extension scissor arrangement of a rotatably and tiltably mounted movable leaf member.

7. A mounting element according to claim 6 characterised in that the scissor arm is of a two-part construction as viewed in the longitudinal direction, wherein the longer scissor part (13) is mounted rotatably about an axis (14) parallel to the upper transverse frame member on the shorter scissor arm part which forms the guide arm (8) and which is disposed at the upper end of the assembled vertical holding arm (5).

8. A mounting element according to claim 7 characterised in that the guide arm (8) is pivotably connected to the vertical holding arm (5), the geometrical pivot axis (25) extending perpendicularly to the plane of the frame.

9. A mounting element according to one of the preceding claims characterised in that the resiliently bendable arm (21) is fitted into an opening provided in the surface of the holding arm (5), which is remote from the mounting sleeve (1, 2).

## Revendications

1. Elément de palier d'un palier de rotation supérieur comprenant un bras (12) perpendiculaire à l'axe géométrique (11) du palier, susceptible d'être associé à une traverse supérieure d'un vantail au moins pivotant monté sur le cadre fixe d'une fenêtre, d'une porte ou similaire et au moins un gond (1, 2) pour le support à libre rotation du vantail, le ou lesdits gonds (1, 2) étant agencé(s) sur une bande de feuillure (3), laquelle est montée rotative autour d'un axe horizontal (4) sur un bras support (5) vertical en position de montage, relié au bras (12), et peut être bloquée sélectivement dans l'une ou l'autre de deux positions décalées de 180° ; deux encoches, perçages (16, 17) ou logements similaires étant ménagés dans la bande de feuillure (3) à équidistance de l'axe de rotation (4) de ladite bande de feuillure pour recevoir un élément d'encliquetage (18) agencé sur le bras support (5) et l'élément d'encliquetage (18), dans la position de fin de course sélectionnée de la bande de feuillure (3), s'engageant avec déformation élastique dans le perçage correspondant (16, 17) ou similaire, l'élément d'encliquetage (18) étant formé sur une extrémité libre d'un bras élastiquement déformable (21) rapporté de manière indépendante sur le bras support (5), caractérisé en ce que l'extrémité du bras déformable (21), opposée à l'élément d'encliquetage, est maintenue par l'axe de rotation (7) de la bande de feuillure (3).

2. Elément de palier selon la revendication 1, caractérisé en ce que l'extrémité du bras élastiquement déformable (21) opposée à l'élément d'encliquetage (18) est maintenue sur le bras support vertical (5).

3. Elément de palier selon l'une quelconque des revendications précédentes, caractérisé en ce que le bras élastiquement déformable (21) est agencé essentiellement entre la bande de feuillure (3) et le bras support (5).

4. Elément de palier selon l'une quelconque des revendications précédentes, caractérisé en ce qu'une partie en saillie (22) du bras déformable (21), opposée à l'élément d'encliquetage (18), s'engage dans un logement (23), notamment un perçage du bras support vertical (5) et empêche ainsi toute rotation du bras déformable (21).

5. Elément de palier selon la revendication 4, caractérisé en ce que l'élément d'encliquetage (18) est formé par l'extrémité libre de la partie en saillie (22) du bras déformable (21).

6. Elément de palier selon l'une quelconque des revendications précédentes, caractérisé en ce que le bras (12) susceptible d'être associé à la traverse supérieure du vantail est une branche d'un compas de basculement d'un vantail monté oscillobasculant.

7. Elément de palier selon la revendication 6, caractérisé en ce que la branche est formée de deux parties dans le sens longitudinal, la partie la plus longue (13) du compas étant montée rotative autour d'un axe (14) parallèle à la traverse supérieure du cadre, sur la partie la plus courte du compas formant le bras de guidage (8) situé, après montage, à l'extrémité supérieure du bras support vertical (5).

8. Elément de palier selon la revendication 7, caractérisé en ce que le bras de guidage (8) est articulé sur le bras support vertical (5), l'axe géométrique d'articulation (25) étant perpendiculaire au plan du cadre.

9. Elément de palier selon l'une quelconque des revendications précédentes, caractérisé en ce que le bras élastiquement déformable (21) est logé dans un évidement prévu dans la face du bras support (5) opposée aux gonds (1, 2).
